# EUROPÄISCHE PATENTSCHRIFT

(11) **EP 0 898 457 B1**
(45) Veröffentlichungstag und Bekanntmachung des Hinweises auf die Patenterteilung: **25.10.2000**
(21) Anmeldenummer: 97917981.9
(22) Anmeldetag: 13.05.1997
(51) Int. Cl.: A47H 15/04

(54) **VORHANG-GLEITER**
CURTAIN SLIDE
CURSEUR POUR RIDEAU

(30) Priorität: 17.05.1996 CH 124796
(43) Veröffentlichungstag der Anmeldung: 03.03.1999
(73) Patentinhaber: Reichlin, Franz, 6005 Luzern (CH)
(72) Erfinder: Reichlin, Franz, 6005 Luzern (CH)
(74) Vertreter: Kemény AG Patentanwaltbüro
(86) Internationale Anmeldenummer: CH9700185
(87) Internationale Veröffentlichungsnummer: WO9743936

(56) Entgegenhaltungen:
- WO-A-94/24912
- CH-A- 403 195
- US-A- 3 142 858
- US-A- 5 421 059

## Beschreibung

Die vorliegende Erfindung betrifft einen Vorhang-Gleiter nach dem Oberbegriff von Anspruch 1.

Derartige Vorhang-Gleiter sind bekannt geworden, haben sich jedoch nicht wirklich durchsetzen können, da die Hülsen bzw. Ösen zuerst am Vorhang anzunähen sind bevor sie, zusammen mit dem Vorhang, von unter her auf die Schiene aufgesetzt werden. Es wird damit zwar das unbequeme Einfädeln der Gleiter an den Schienenseiten (durch schmale Öffnungen) vermieden, die Befestigung am Vorhang verbleibt jedoch nach wie vor.

Aus der CH-A-403 195 ist ein Vorhang-Gleiter bekannt, bei welchem eine Hülse mit einem Spalt und davon abstehenden Schenkeln gezeigt ist. Durch den Spalt der Hülse lässt sich ein derartiger Vorhang-Gleiter zwar bequem am Vorhang in entsprechende Ösen einfädeln, die Vorhang-Gleiter selbst müssen aber jeweils einzeln und in der richtigen Reihenfolge auf resp. in die entsprechende Führungsschiene eingeschoben werden.

Ein ähnlicher Vorhang-Gleiter ist aus der US-A-5,421,059 bekannt, bei welcher der Gleiter aber zweiteilig ausgeführt ist. Ein als offener Ring ausgebildeter Verbindungsteil kann dabei auch einfach in entsprechende Ösen des Vorhanges eingefädelt werden, muss dann aber aufwendig mit in entsprechender Anzahl bereits in der Führungsschiene vorhandener Gleitelemente verbunden werden.

Aufgabe der vorliegenden Erfindung war es somit, einen Vorhang-Gleiter zu schaffen, welcher leicht und unkompliziert sowohl an der Schiene wie auch am Vorhang anbringbar ist.

Diese Aufgabe wird bei einem Vorhang-Gleiter der eingangs definierten Art durch die Merkmale gemäss Anspruch 1 gelöst.

Die Erfindung wird nachstehend anhand von in den Zeichnungen dargestellten Ausführungsformen noch näher erläutert. Es zeigen:
- Fig. 1: einen nicht erfindungsgemässen Vorhang-Gleiter in perspektivischer Darstellung:
- Fig. 1a: einen in eine Schiene eingesetzten nicht erfindungsgemässen Gleiter;
- Fig. 2: den oberen Rand eines Vorhanges mit eingenähten "Knopflöchern" zum Einführen der Gleiter;
- Fig. 3: eine ähnliche Darstellung wie Fig. 1, mit einer Variante des nicht erfindungsgemässen Vorhang-Gleiters;
- Fig. 3a: den nicht erfindungsgemässen Gleiter nach Fig. 3, nach dem Aufsetzen auf eine Schiene;
- Fig. 4: nicht erfindungsgemässen Vorhang-Gleiter mit Verstärkungsrippen; und
- Fig. 5: einen erfindungsgemässen Gleiter mit Verstärkungsrippen, nach dem Einsetzen in eine Schiene.

Der in Fig. 1 der Zeichnungen dargestellte Vorhang-Gleiter ist aus Kunststoff gefertigt und weist zwei sich v-förmig radial nach aussen (oben) erstreckende federnde Schenkel 1,2 auf. An den oberen Schenkelenden ist jeweils eine wulstförmige Verdickung 3 vorgesehen, welche als Gleitflächen in einer Schiene 4 dienen (Fig. 2).

An den unteren Enden der Schenkel 1, 2 ist eine Hülse bzw, Öse 5 vorgesehen, welche zum Einhängen in Schlitze 7 am oberen Rand eines Vorhanges 8 dient. Die Hülse 5 weist zwischen den Schenkeln 1, 2 einen durchgehenden Querspalt 6 auf. Die Schlitze 7 können in Form von Knopflöchern in den Vorhang eingenäht sein (falls der Vorhang keine passenden Durchbrechungen aufweist), wie aus Fig. 2 hervorgeht.

Das Anbringen der Gleiter am Vorhang 8 erfolgt dadurch, dass einer der Schenkel 1, 2 durch den Schlitz 7 geführt wird. Zum Aufhängen werden die Schenkel 1, 2 zusammengedrückt und von unter her in die Schienennut 9 eingeführt. Dank der Wülste 3 könne sie sich nicht unbeabsichtigt aus der Schiene 4 lösen, lassen sich jedoch wie andere Gleiter seitlich verschieben.

Fig. 3 zeigt eine mögliche Variante, welche sich für Schienenprofile ohne Nut eignet. Das bauliche Prinzip ist das gleiche, mit dem Unterschied, dass die Schenkel 1', 2' zum Aufschnappen auf eine Schiene 4' nicht zusammengedrückt sondern leicht aufzuspreizen sind. Fig. 3a zeigt die montierte Stellung dieser Gleiter-Variante.

Fig. 4 zeigt nun die Ausführung eines erfindungsgemässen Gleiters. Hier ist nun die Verdickung gemäss Fig. 1 in Form von zwei nach aussen abstehenden Rippen 10 und 11 ausgeführt, welche zusammen eine horizontale Nut bilden. Weiter ist an der Aussenseite der beiden Schenkel 1, 2 eine Verstärkungsrippe 12 vorgesehen, welche auch um die Hülse 5 herumgeführt ist und an der unteren Rippe 11 endet. Diese Verstärkungsrippe 12 stabilisiert den Gleiter, ohne die Eigenschaft des Zusammendrückens oder Auseinanderdrückens zu unterbinden.

Figur 5 zeigt schliesslich einen Gleiter nach Figur 4 in eingehängtem Zustand. Bei dieser Gleiter-Ausführung werden die freien Schenkel der Schiene 4 von der aus den beiden Rippen 10 und 11 gebildeten Nut umgeben, welche als Gleitelement dient. Der Vorteil hierbei ist, dass die Gleiter nicht unbeabsichtigt nach oben verschoben werden können. Die Verstärkungsrippe 12 ist hier im Unterschied zur Figur 4 seitlich gerade ausgeführt, was eine einfachere Herstellung durch eine vereinfachte Spritzform erlaubt.

Selbstverständlich können die in den Figuren 4 und 5 dargestellten Verstärkungsrippen 12 auch bei Gleiter-Varianten nach den Figuren 1 bis 3a eingesetzt werden.

## Patentansprüche

1. Vorhang-Gleiter, insbesondere aus Kunststoff, bestehend aus einem zum Einführen in oder Aufschnappen auf eine Gleitschiene (4) vorgesehenen zweischenkligen Spreizteil, dessen Schenkel (1,2) relativ zueinander federnd bewegbar sind und an den oberen Enden Anschläge zum Hintergreifen des Gleitprofils der Schiene (4) aufweisen, sowie einer am unteren Ende der Schenkel angebrachten Hülse oder Öse (5) zum Anbringen in Ausnehmungen (7) entlang des oberen Randes eines Vorhanges (8), wobei die Hülse oder Öse (5) mit einem querverlaufenden durchgehenden Spalt (6) versehen ist und die beiden Schenkel (1,2) des Spreizteiles sich von jeweils einem der Spaltränder radial nach aussen erstrecken, dadurch gekennzeichnet, dass an den oberen Enden der beiden Schenkel (1,2) jeweils zwei nach aussen abstehende Rippen (10,11) ausgebildet sind, welche zusammen jeweils eine horizontale Nut bilden, wobei an der Aussenseite der beiden Schenkel (1,2) eine Verstärkungsrippe (12) ausgebildet ist, welche um die Hülse (5) herumgeführt ist und an der unteren Rippe (11) endet.

## Claims

1. A curtain slide, particularly of plastic material, comprising a spreader member having two legs to be inserted in or snapped onto a slide bar (4), the two legs (1,2) being flexibly movable relative to each other and being provided at their upper ends with lugs for engaging the sliding profile of said bar (4), as well as a sleeve or loop (5) at the lower end of said legs for attaching the slides in openings (7) along the top edge of a curtain (8), whereby said sleeve or loop (5) has a transverse gap (6) over its whole length with the two legs (1,2) of the spreader member projecting radially outwards each from one of said gap edges, characterized in that at the upper ends of each of said two legs (1,2) a pair of outwardly projecting ribs (10,11) is provided forming in each case together a horizontal slot, whereby on the outer side of said legs (1,2) a reinforcing rip (12) is formed surrounding said sleeve (5) and ending at the lower rib (11) of each pair of ribs (10,11).

## Revendications

1. Curseur pour rideau, notamment en matière plastique, comprenant un élément d'écartement avec deux bras destiné à être introduit dans ou fixé sur une glissière (4), les deux bras (1,2) étant déplacable de manière flexible l'un par rapport à l'autre et présentant à leurs extrémité supérieures des butées destinées à engager le profilé de glissement de la glissière (4), ainsi qu'une douille ou un oeillet (5) à l'extrémité inférieure des bras destinés à attacher le curseur dans des ouvertures (7) le long du bord supérieur d'un rideau (8), ladite douille ou oeillet (5) une fente transversale (6) avec les deux bras (1,2) de l'élément d'écartement projetant radialement vers l'extérieur chacun à partir de l'un des bords de la fente, caractérisé en ce que une paire de nervures (10,11) s'étendant vers l'extérieur est formée aux extrémités supérieurs de chacun des bras (1,2), chaque pare de nervures formant une rainure horizontale, une nervure de renforcement (12) étant formée sur la face extérieure des deux bras (1,2), entourant la douille (5) et se terminant de chaque côté sur la nervure inférieure (11) de chaque paire de nervures (10,11).
